# EUROPÄISCHE PATENTANMELDUNG

(11) **EP 1 018 369 A1**
(43) Veröffentlichungstag der Anmeldung: **12.07.2000**
(21) Anmeldenummer: 99250438.1
(22) Anmeldetag: 14.12.1999
(51) Int. Cl.: B02C 19/12, B02C 18/14, B02C 18/18

(54) **Vorrichtung zur Zerstörung von Münzen**

(30) Priorität: 08.01.1999 DE 19901790
(71) Anmelder: F. Zimmermann GmbH & Co. KG, 10785 Berlin (DE)
(72) Erfinder: Zimmermann, Thomas, 14195 Berlin (DE)
(74) Vertreter: Lüke, Dierck-Wilm, Dipl.-Ing.

(57) **Zusammenfassung**

Die Erfindung betrifft eine Vorrichtung (1) zur Zerstörung von Münzen, mit Mitteln (2) zur Zuführung der Münzen, mit Mitteln (3) zur Zerstörung der Münzen und mit Mitteln (4) zum Abführen und/oder Sammeln der zerstörten Münzen. Die Mittel (2) zur Zuführung der Münzen sowie die Mittel (3) zur Zerstörung der Münzen weisen in einem Normalbetriebszustand keine Eingriffsöffnung auf. Die Mittel (3) zur Zerstörung der Münzen weisen zumindest zwei im wesentlichen zylinderförmige Schneid- oder Deformationselemente (5) auf, deren Zylinderachsen Drehachsen (6) sind, und welche im Gegensinn zueinander rotierend antreibbar sind. Der Abstand der Drehachsen (6) ist kleiner als die Summe der Zylinderradien (7) von zwei gegeneinander rotierenden Schneid- oder Deformationselementen (5) plus einer maximalen Münzendicke.

## Beschreibung

Die Erfindung betrifft eine Vorrichtung zur Zerstörung von Münzen. - Der Begriff der Zerstörung meint eine schneidende oder deformierende Bearbeitung von Münzen mit dem Ergebnis, daß die Münzen ersichtlich entwertet sind und/oder zum Einwurf in Münzautomaten ungeeignet sind. Dabei ist es wünschenswert, die Zerstörung so zu bewirken, daß eine Reparatur der Münzen nicht mehr mehr möglich ist, oder zumindet einen in keinem Verhältnis zum Münzwert stehenden Aufwand erfordert. Die Zerstörung muß dabei so weit gehen, daß die in üblichen Münzautomaten eingerichteten Vorrichtungen zur Prüfung eingeworfener Münzen die zerstörten Münzen zuverlässig aussortieren. Unter Münzen werden jegliche stückigen starren Gegenstände verstanden, die einen Geldwert besitzen. Münzen können beispielsweise Geldmünzen aber auch Wertmarken, Jetons oder dergleichen sein.

Aus der Praxis ist es bekannt, Münzen durch Ausstanzen von Münzteilen zu zerstören. Dieses insofern bekannte Verfahren hat zum einen den Nachteil, daß die Werkzeuge und Werkzeugantriebe aufgrund der hohen Kraftstöße relativ massiv dimensioniert werden und der Betrieb mit vergleichsweise hoher Lärmemission verbunden ist. Andererseits gewährleistet das Ausstanzen lediglich eines Teil oder einiger weniger Teile aus einer Münze keine hinreichend weitgehende Zerstörung. Denn die Stanzteile können wieder zusammengeklebt werden mit dem Ergebnis, daß eine insofern auf einfache Weise reparierte Münze mit für Münzautomaten hinreichenden Eigenschaften (Durchmesser, Dicke) entsteht. Schließlich lassen sich nur relativ geringe Durchsatzraten (Anzahl Münzen/min.) an Münzen zerstören.

Der Erfindung liegt daher das technische Problem zugrunde, eine Vorrichtung zur Zerstörung von Münzen anzugeben, welche mit einfachen Mitteln und mit hoher Betriebsicherheit sowie hohen Durchsatzraten eine allen Ansprüchen genügende Zerstörung der Münzen gewährleistet.

Zur Lösung dieses technischen Problems lehrt die Erfindung eine Vorrichtung zur Zerstörung von Münzen, mit Mitteln zur Zuführung der Münzen, mit Mitteln zur Zerstörung der Münzen und mit Mitteln zum Abführen und/oder Sammeln der zerstörten Münzen, wobei die Mittel zur Zuführung der Münzen sowie die Mittel zur Zerstörung der Münzen in einem Normalbetriebszustand keine Eingriffsöffnung aufweisen, wobei die Mittel zur Zerstörung der Münzen zumindest zwei im wesentlichen zylinderförmige Schneid- oder Deformationselemente aufweist, deren Zylinderachsen Drehachsen sind, und welche im Gegensinn zueinander rotierend antreibbar sind, wobei der Abstand der Zylinderachsen kleiner ist als die Summe der Zylinderradien von zwei gegeneinander rotierenden Schneid- oder Deformationselemente plus einer maximalen Münzendicke. - Mittel zur Zuführung von Münzen können aktiv oder passiv ausgebildet sein. Beispiel für eine aktive Zuführung sind Förderbänder und hierzu äquivalente Einrichtungen der Fördertechnik. Eine passive Zuführung wird beispielsweise durch Fallrohre oder Falltrichter bewirkt. Im Falle von Falltrichtern versteht sich hierbei, daß die Anwinkelung der Trichterwände gegen die Horizontale ausreichend hoch ist, um ein vollständiges Abgleiten einer aufgegebenen Münzschüttung zu gewährleisten. Als Normalbetriebszustand ist bezeichnet der normale Zerstörungsbetrieb der Vorrichtung. Demgegenüber kann ein Testbetriebszustand und/oder ein Wartungsbetriebszustand eingerichtet sein. Die Mittel zur Zuführung der Münzen sind im wesentlichen geschlossenwandig ausgeführt. Als Mittel zur Zuführung der Münzen sind bauliche Einrichtungen bezeichnet, die eine Einfüllöffnung für zu zerstörende Münzen mit den Mitteln zur Zerstörung der Münzen verbindet. Eine Eingriffsöffnung bezeichnet eine Öffnung in der Wandung durch die manuell oder mit mechanischen Hilfsmitteln Münzen entnommen werden können bzw. könnten. Eine Öffnung mit einer Öffnungsweite, die keine Münzentnahme gestattet, ist demgegenüber keine Eingriffsöffnung. Im Test- oder Wartungsbetriebszu- stand kann entgegen dem Normalbetriebszustand eine Eingriffsöffnung freigegeben werden (z.B durch Freigabe eines Sperrelements). Alternativ kann eine öffen- und verschließbare Eingriffsöffnung permanent eingerichtet sein, wobei im Falle eines Öffnungsversuchs im Normalbetriebszustand ein Alarmsignal oder dergleichen aktiviert wird. Als Schneidelemente sind Werkzeuge bezeichnet, die die Zerstörung von Münzen durch Zerschneiden in zumindest 2 Teilstücke, vorzugsweise 3 und mehr Teilstücke bewirken. Als Deformationselemente sind Werkzeuge bezeichnet, die Münzen ein Hochrelief bildend verformen. Hierdurch wird die Münzdicke (bezogen auf eine Einhüllende der verformten Münze) erheblich erhöht. Mit der Hochreliefbildung geht in der Regel auch eine Vergrößerung des Durchmessers der zerstörten Münze einher.

Die Erfindung beruht auf der Erkenntnis, daß mit einer kontinuierlich rotierenden Kinematik erheblich höhere Durchsatzraten bei relativ geringen Spitzen hinsichtlich der auftretenden Betriebskräfte erzielt werden als bei der Zerstörung mittels Stanzen. Dies beruht auch darauf, daß die Schneid- oder Deformationselemente typischerweise mit gleicher Umfangsgeschwindigkeit rotieren, im Falle gleicher Zylinderradien mit gleicher Drehzahl Zudem läßt sich eine erfindungsgemäße Vorrichtung unschwer so ausbilden, daß die Münzen in allen Anforderungen genügendem Maße zerstört werden.

Eine bevorzugte Ausführungsform ist dadurch gekennzeichnet, daß die Drehachsen in einer horizontalen Ebene angeordnet sind, wobei der tangentiale Geschwindigkeitsvektor an Zylindermantelflächen der Schneid- oder Deformationselemente im Bereich zwischen den Drehachsen eine vertikal nach unten gerichtete Komponente aufweist. Hierdurch werden die Münzen im Zuge der Zerstörung vertikal nach unten gefördert. Zudem werden aufgegebene Münzen schwerkraftbedingt ohne weitere Maßnahmen von den Schneid- oder Deformationselementen gleichsam eingezogen. Die zerstörten Münzen fallen schwerkraftbedingt aus der Vorrichtung heraus. Dies erlaubt es auch, die Mittel zur Zuführung der Münzen als Fallrohr oder Falltrichter auszubilden, so daß keine aktiven Förderelemente benötigt werden, im Gegensatz beispielsweise zur Zerstörung mittels Ausstanzen.

Vorteilhaft ist es, wenn die Zylindermantelflächen der Schneid- oder Deformationselemente eine Topographie aufweisen mit der Maßgabe, das die Höhendifferenz der Topographie zumindest 50µm, vorzugsweise zumindest 200 µm, höchstvorzugsweise zwischen 800 µm und 1200 µm, beträgt. Die Höhendifferenz addiert sich dabei zum Zylinderradius.

Eine solche Topographie ist im Falle der Deformationselemente die einfachste Möglichkeit zur Deformation. Im Falle der Deformation von Münzen ist der Abstand der Zylinderachsen kleiner als die Summe der Zylinderradien von zwei gegeneinander rotierenden Deformationselementen plus einer maximalen Münzendicke, jedoch nicht kleiner als die Summe der Zylinderradien. Die Die gegeneinander rotierenden Deformationslemente stehen einander unmittelbar gegenüber. Dann ist es besonders vorteilhaft, wenn die Topographien bei unmittelbar einander gegenüberliegenden Deformationselementen komplementär zueinander ausgebildet sind. Komplementär meint hierbei, daß wenn ein Deformationselement eine Erhebung aufweist, das andere Deformationselement eine hierzu komplementäre Vertiefung aufweist. Es versteht sich, daß dann einander gegenüberliegende Deformationselemente in fester Phasenbeziehung zueinander rotieren sollten. Die Topographie solcher Deformationselemente kann verschiedenste Querschnitte in einer zur tangentialen Richtung parallelen Ebene aufweisen. Der Querschnitt kann beispielsweise kreisförmig, rautenförmig, quadratisch oder dergleichen sein.

Bevorzugt ist es aus Gründen der optimalen Zerstörung, daß Schneidelemente eingerichtet sind. In dieser Ausführungsform ist der Abstand der Drehachsen der Schneidelemente kleiner als die Summe der Zylinderradien der Schneidelemente und gegeneinander laufende Schneidräder sind wechselweise fortlaufend axial um die Zylinderhöhe der Schneidräder gegeneinander versetzt. Die Zylinderhöhe ist kleiner als der Durchmesser einer kleinsten zu zerstörenden Münze, vorzugsweise kleiner als der halbe genannte Durchmesser. Insbesondere hierbei ist es vorteilhaft, wenn die Topographie in Form und Anordnung eines Stirnzahnrades mit geraden Zähnen und drehachsparallel verlaufenden Zahnflanken und der Zahnquerschnitt trapezförmig ausgebildet sind (Die Zähne kämmen allerdings nicht aufgrund des axialen Versatzes). Zweckmäßige Zahnabstände liegen im Bereich von 2° bis 10°, vorzugsweise im Bereich von 3,5° bis 4,5°. Dann bewirkt die Topographie einen zuverlässigen "Einzug" der zu zerstörenden Münzen und wirkt zudem kraftaufwandreduzierend bei dem Schneidvorgang. Die Zahnform kann im Querschnitt in radialer Richtung symmetrisch dreiecksförmig oder trapezförmig gestaltet sein. Die Zahnform kann aber auch in radialer Richtung assymmetrisch in verschiedensten Querschnitten ausgebildet sein. Dann sind die Schneidelemente drehsinnfest zu betreiben und es werden verbesserte Schneidleistungen erzielt. Bevorzugt ist es, daß die Zähne mittig Aussparungen aufweisen. Im einzelnen kann es vorteilhaft sein, wenn die Zylinderbasisflächen der Schneid- oder Deformationselemente in radialer Richtung konkav gewölbt ausgebildet sind, mit der Maßgabe, daß der Winkel zwischen der Zylindermantelfläche und den Zylinderbasisflächen weniger als 90° beträgt. Hierdurch wird das Schneidverhalten positiv beeinflußt, wobei es sich als weiterhin zweckmäßig erweisen kann, den Winkel schneidverhaltenoptimierend nach Maßgabe der Münzlegierung zu wählen. Es versteht sich, daß dann austauschbare münzlegierungsspezifische Schneidelementsätze eingerichtet sind.

In einer bevorzugten Ausführungsform mit Schneidelementen sind drei Schneidräder eingerichtet, wobei zwei Schneidräder auf einer Drehachse angeordnet und einstückig ausgebildet sind. Hierbei wird eine Münze in drei Streifen zerschnitten. Die zwei auf einer Drehachse eingerichteten Schneidräder müssen einen Abstand aufweisen, welcher kleiner als der kleinster Durchmesser zu zerstörender Münzen ist. Vorzugsweise ist der Abstand kleiner als der halbe Durchmesser der kleinsten zu zerstörenden Münzen.

Im einzelnen gibt es weitere Ausgestaltungsmöglichkeiten. So können die Drehachsen der Schneid- oder Deformationselemente nicht achsparallel sein, sondern gegeneinander verwinkelt. Die Verwinkelung sollte weniger als 10° (bezogen auf die Achsparallele), vorzugsweise weniger als 5°, höchstvorzugsweise im Bereich zwischen 0,5 und 2° betragen. Die Drehachsen können weiterhin hinsichtlich des Abstandes veränderlich ausgebildet sein. Dies empfiehlt sich sowohl beim Zerschneiden als auch bei der Deformation zur Anpassung an verschiedene Münzdicken. Die Veränderung des Drehachsenabstandes kann manuell vorgesehen sein, kann aber auch über Stellglieder (beispielsweise Excenterantrieb) gesteuert werden, wobei die Steuerung wiederum manuell oder automatisch nach Maßgabe der aufzugebenden Münzen erfolgen kann.

Aus wartungstechnischer Sicht ist es vorteilhaft, wenn die Deformations- oder Schneidelemente fliegend gelagert sind. Dann lassen sich die genannten Elemente besonders leicht austauschen, sei es in Verfolg von Verschleißgrenzen überschreitendem Verschleiß oder zur Anpassung an eine wechselnde Münzsorte.

In einer besonders vorteilhaften Ausführungsform von eigenständiger erfinderischer Bedeutung ist den Mitteln zur Zuführung der Münzen eine Vorrichtung zum Prüfen und/oder Zählen von Münzen vorgeschaltet, wobei zwischen den Mitteln zur Zuführung der Münzen und der Vorrichtung zum Prüfen und/oder Zählen von Münzen im Normalbetriebszustand keine Eingriffsöffnung eingerichtet ist. Vorrichtungen zum Prüfen und/oder Zählen von Münzen sind dem Fachmann wohl bekannt und brauchen hier nicht näher erläutert zu werden. In dieser Ausführungsform ist es gewährleistet, daß keine Diskrepanz zwischen dem ermittelten Zählwert und der Anzahl tatsächlich zerstörter Münzen entstehen kann. Hinsichtlich der Eingriffsöffnung gelten die vorstehend getroffenen Erläuterungen entsprechend. Insbesondere in dieser Ausführungsform ist es vorteilhaft, wenn ein Füllhöhenfühler in den Mitteln zur Zuführung der Münzen eingerichtet ist, welcher nach Maßgabe einer maximalen Füllhöhe in den Mitteln zur Zuführung von Münzen die Vorrichtung zum Prüfen und oder Zählen von Münzen steuert oder regelt. Eine Steuerung oder Regelung kann die Arbeitsgeschwindigkeit der Vorrichtung zum Prüfen und/oder Zählen kontinuierlich ansteuern oder zwischen "an" und "aus" hin- und herschalten.

Hinsichtlich des Betriebes ist es wünschenswert, wenn die Tangetialgeschwindigkeit am Schneid- oder Deformationselementeumfang im Bereich von 0,1 bis 10 m/s, vorzugsweise im Bereich von 0,5 bis 5 m/s, und höchstvorzugsweise im Bereich von 0,9 bis 1,1 m/s beträgt. Möglicher Werkstoff für die Schneid- oder Deformationselemente ist beispielsweise HSS.

Die Erfindung betrifft auch die Verwendung einer Vorrichtung nach einem der Ansprüche 1 bis 11 zur Zerstörung von Münzen sowie ein Verfahren zur Zerstörung von Münzen, wobei zu zerstörende Münzen auf eine Vorrichtung gemäß einem der Ansprüche 1 bis 11 aufgegeben werden und wobei die der Vorrichtung entnommenen zerstörten Münzen eingeschmolzen werden.

Im folgenden wird die Erfindung anhand von lediglich ein Auführungsbeispiel darstellenden Zeichnungen erläutert. Es zeigen:
- Fig. 1 a und b:: ein Seitenansicht (a) und eine Stirnansicht (b) einer erfindungsgemäßen Vorrichtung,
- Fig. 2:: einen Schnitt durch die Mittel zur Zerstörung entlang einer Ebene durch beide Drehachsen der Schneidelemente,
- Fig. 3:: einen Schnitt durch den Gegenstand der Fig. 2 entlang A-A,
- Fig. 4:: einen Schnitt durch den Gegenstand der Fig. 2 entlang B-B,
- Fig. 5a und 5b:: zwei Schneidelemente eines Schneidelementesatzes und
- Fig. 6:: einen Querschnitt durch ein Schneidelement senkrecht zur Drehachse.

In der Fig. 1 sieht man eine erfindungsgemäße Vorrichtung 1 zur Zerstörung von Münzen, mit Mitteln 2 zur Zuführung der Münzen, mit Mitteln 3 zur Zerstörung der Münzen und mit Mitteln 4 zum Abführen und/oder Sammeln der zerstörten Münzen. Man erkennt, daß die Mittel 2 zur Zuführung der Münzen sowie die Mittel 3 zur Zerstörung der Münzen in einem Normalbetriebszustand keine Eingriffsöffnung aufweisen. Die Mittel 3 zur Zerstörung der Münzen weisen zwei im wesentlichen zylinderförmige Schneidelemente 5 auf, deren Zylinderachsen Drehachsen 6 sind. Sie sind im Gegensinn zueinander rotierend antreibbar. Hierzu dient ein elektromotorischer Antrieb 16. Der Abstand der Drehachsen 6 ist kleiner als die Summe der Zylinderradien 7 von zwei gegeneinander rotierenden Schneidelementen 5 (siehe auch Fig. 3). Die Drehachsen 6 sind in einer horizontalen Ebene angeordnet, wobei der tangentiale Geschwindigkeitsvektor an Zylindermantelflächen 8 (siehe z.B auch Fig. 5a, 5b) der Schneidelemente 5 im Bereich zwischen den Drehachsen 6 eine vertikal nach unten gerichtete Komponente aufweist. In der Fig. 1 erkennt man weiterhin, daß den Mitteln 2 zur Zuführung der Münzen eine Vorrichtung 15 zum Prüfen und/oder Zählen von Münzen vorgeschaltet ist, wobei zwischen den Mitteln 2 zur Zuführung der Münzen und der Vorrichtung 15 zum Prüfen und/oder Zählen von Münzen im Normalbetriebszustand keine Eingriffsöffnung eingerichtet ist. In der Fig. 1 ist die Vorrichtung 15 zusätzlich zum Sortieren von Münzen eingerichtet. Sie umfaßt daher eine Mehrzahl von Behältern 17 für sortierte und geprüfte Münzen einer Münzengruppe sowie einen Ausschußbehälter 18 für aufgrund negativen Prüfergebnisses aussortierte Münzen. Die Vorrichtung (15) zum Prüfen und/oder Zählen ist lateral verschieblich linear antreibbar, so daß jeder der Behälter 17 für sortierte und geprüfte Münzen über die Schneidelemente (5) positionierbar ist. In einer sich durch besondere Einfachheit auszeichnenden Ausführungsform wird allerdings auf die Sortierfunktion verzichtet, so daß nur ein Behälter 18 für geprüfte Münzen und ein Ausschußbehälter 18 eingerichtet sind. Dies wird der Regelfall sein, da die zur Zerstörung angelieferten Münzen in aller Regel sortenrein vorsortiert sind. Dann stellt die Prüffunktion lediglich sicher, daß sich keine "Ausreißer" in den aufgegebenen Münzen befinden und somit das Zählergebnis und das Protokoll hierzu verfälschen können.

In der Fig. 2 ist erkennbar, daß die Schneidelemente 5 fliegend gelagert sind. Im einzelnen sind kugelgelagerte oder gleitlagergelagerte Wellen 19 eingerichtet, welche an einem Ende die Schneidelemente 5 tragen und an dem jeweils gegenüberliegenden Ende miteinander kämmende Zahnräder 20 aufweisen (ebenfalls fliegend gelagert). Eine der Wellen 19 weist außenseitig zusätzlich ein Kettenrad auf, welches über eine Kette 22 durch den elektromotorischen Antrieb 16 angetrieben wird (siehe auch Fig. 4). In der Fig. 2 sind die Schneidelemente 5 sowohl in der eingebauten Stellung als auch in einer demontierten Stellung dargestellt. Man erkennt, daß eine Entnahme der Schneidelemente 5 nach lediglich einer Demontage einer Abdeckplatte 22 leicht und schnell durchzuführen ist. Die Abdeckplatte 22 ist mit einer Schnappverriegelung 23 befestigt.

Der Fig. 6 ist zu entnehmen, daß auf den Zylindermantelflächen 8 eine Topographie in Form und Anordnung eines Stirnzahnrades mit geraden Zähnen 9 und drehachsparallel verlaufenden Zahnflanken 10 und der Zahnquerschnitt trapezförmig ausgebildet sind.

In den Figuren 5a und 5b erkennt man, daß die Zähne 9 mittig Aussparungen 11 aufweisen. Aufgrund des geringen Winkels ist dagegen nicht erkennbar, daß die Zylinderbasisflächen 12 der Schneid- oder Deformationselemente 5 in radialer Richtung konkav gewölbt ausgebildet sind. Einer vergleichenden Betrachtung der Figuren 2 und 5a,b ist entnehmbar, daß gegeneinander laufende Schneidelemente 5 wechselweise fortlaufend axial um die Zylinderhöhe 14 der Schneidelemente 5 gegeneinander versetzt sind. Im einzelnen sind drei Schneidelemente (5a, 5b, 5c) eingerichtet und zwei Schneidelemente (5a, 5c) sind auf einer gemeinsamen Drehachse 6 angeordnet und einstückig ausgebildet. Die Zahnhöhe der Zähne 9 verläuft zur Zylinderbasisfläche hin ansteigend.

## Patentansprüche

1. Vorrichtung (1) zur Zerstörung von Münzen, mit Mitteln (2) zur Zuführung der Münzen, mit Mitteln (3) zur Zerstörung der Münzen und mit Mitteln (4) zum Abführen und/oder Sammeln der zerstörten Münzen,
wobei die Mittel (2) zur Zuführung der Münzen sowie die Mittel (3) zur Zerstörung der Münzen in einem Normalbetriebszustand keine Eingriffsöffnung aufweisen,
wobei die Mittel (3) zur Zerstörung der Münzen zumindest zwei im wesentlichen zylinderförmige Schneid- oder Deformationselemente (5) aufweist, deren Zylinderachsen Drehachsen (6) sind, und welche im Gegensinn zueinander rotierend antreibbar sind,
wobei der Abstand der Drehachsen (6) kleiner ist als die Summe der Zylinderradien (7) von zwei gegeneinander rotierenden Schneid- oder Deformationselementen (5) plus einer maximalen Münzendicke.

2. Vorrichtung (1) nach Anspruch 1, wobei die Drehachsen (6) in einer horizontalen Ebene angeordnet sind und wobei der tangentiale Geschwindigkeitsvektor an Zylindermantelflächen (8) der Schneid- oder Deformationselemente (5) im Berich zwischen den Drehachsen (6) eine vertikal nach unten gerichtete Komponente aufweist.

3. Vorrichtung (1) nach Anspruch 1 oder 2, wobei die Zylindermantelflächen (8) der Schneid- oder Deformationselemente (5) eine Topographie aufweisen mit der Maßgabe, das die Höhendifferenz der Topographie zumindest 50µm, vorzugsweise zumindest 200µm, höchstvorzugsweise zwischen 800 µm und 1200 µm, beträgt.

4. Vorrichtung (1) nach einem der Ansprüche 1 bis 3, wobei die Topographie in Form und Anordnung eines Stirnzahnrades mit geraden Zähnen (9) und drehachsparallel verlaufenden Zahnflanken (10) und der Zahnquerschnitt trapezförmig ausgebildet sind.

5. Vorrichtung (1) nach einem der Ansprüche 1 bis 4, wobei die Zähne (9) mittig Aussparungen (11) aufweisen.

6. Vorrichtung (1) nach einem der Ansprüche 1 bis 5, wobei die Zylinderbasisflächen (12) der Schneid- oder Deformationselemente (5) in radialer Richtung konkav gewölbt ausgebildet sind, mit der Maßgabe, daß der Winkel (13) zwischen der Zylindermantelfläche (8) und den Zylinderbasisflächen (12) weniger als 90°, vorzugsweise zwischen 80° und 90°, beträgt.

7. Vorrichtung (1) nach einem der Ansprüche 1 bis 6, wobei der Abstand der Drehachsen (6) der Schneidelemente (5) kleiner als die Summe der Zylinderradien (7) der Schneidelemente (5) ist und wobei gegeneinander laufende Schneidelemente (5) wechselweise fortlaufend axial um die Zylinderhöhe (14) der Schneidelemente (5) gegeneinander versetzt sind.

8. Vorrichtung (1) nach einem Ansprüche 1 bis 7, wobei drei Schneidelemente (5a, 5b, 5c) eingerichtet sind und wobei zwei Schneidelemente (5a, 5c) auf einer gemeinsamen Drehachse (6) angeordnet und einstückig ausgebildet sind.

9. Vorrichtung (1) nach einem der Ansprüche 1 bis 8, wobei die Schneidelemente (5) fliegend gelagert sind.

10. Vorrichtung (1) nach einem der Ansprüche 1 bis 9, wobei den Mitteln (2) zur Zuführung der Münzen eine Vorrichtung (15) zum Prüfen und/oder Zählen von Münzen vorgeschaltet ist und wobei zwischen den Mitteln (2) zur Zuführung der Münzen und der Vorrichtung (15) zum Prüfen und/oder Zählen von Münzen im Normalbetriebszustand keine Eingriffsöffnung eingerichtet ist.

11. Vorrichtung (1) nach einem der Ansprüche 1 bis 10, wobei ein Füllhöhenfühler eingerichtet ist, welcher nach Maßgabe einer maximalen Füllhöhe in den Mitteln (2) zur Zuführung von Münzen die Vorrichtung (15) zum Prüfen und oder Zählen von Münzen steuert oder regelt.

12. Verwendung einer Vorrichtung (1) nach einem der Ansprüche 1 bis 11 zur Zerstörung von Münzen.

13. Verfahren zur Zerstörung von Münzen, wobei zu zerstörende Münzen auf eine Vorrichtung (1) gemäß einem der Ansprüche 1 bis 11 aufgegeben werden und wobei die der Vorrichtung entnommenen zerstörten Münzen eingeschmolzen werden.
